# EUROPÄISCHE PATENTANMELDUNG

(11) **EP 1 205 386 A1**
(43) Veröffentlichungstag der Anmeldung: **15.05.2002**
(21) Anmeldenummer: 01124659.2
(22) Anmeldetag: 16.10.2001
(51) Int. Cl.: B65B 61/20, B65B 19/20, B65B 19/22

(54) **Einrichtung und Verfahren zum Überführen eines Flächengebildes, insbesondere eines Coupons**

(30) Priorität: 14.11.2000 DE 10056407
(71) Anmelder: TOPACK Verpackungstechnik GmbH, 21493 Schwarzenbek (DE)
(72) Erfinder: Deutsch, Reinhard, 21502 Geesthacht (DE); Glösmann, Josef, 21035 Hamburg (DE); Meinke, Karsten, 23879 Mölln (DE); Putzke, Ronald, 21493 Schwarzenbek (DE); Albrecht, Peter, 21029 Hamburg (DE)
(74) Vertreter: Seemann, Ralph, Dr. Dipl.-Phys.

(57) **Zusammenfassung**

Die Erfindung betrifft eine Einrichtung zum Überführen eines Flächengebildes (11) von einem Flächengebildevorrat (29, 34) zu einer ersten Position einer Maschine der tabakverarbeitenden Industrie oder einer Verpackung von stabförmigen Artikeln der tabakverarbeitenden Industrie, mit einer Transportvorrichtung (14, 28), die das Flächengebilde (11) von dem Flächengebildevorrat (29, 34) zu der ersten Position transportiert. Die Erfindung betrifft ferner ein entsprechendes Verfahren.

Die erfindungsgemäße Einrichtung zeichnet sich dadurch aus, daß der Flächengebildevorrat (29, 34) einen Endlosstreifen umfaßt, und daß eine Trennvorrichtung (30, 31) vorgesehen ist, die das Flächengebilde (11) vom Endlosstreifen (29) abtrennt.

Das erfindungsgemäße Verfahren zeichnet sich dadurch aus, daß vor dem Entnehmen des Flächengebildes (11) von dem Flächengebildevorrat (29, 34) das Flächengebilde (11) mittels eines Trennschnitts von dem Flächengebildevorrat (29, 34) getrennt wird.

## Beschreibung

Die Erfindung betrifft eine Einrichtung zum Überführen eines Flächengebildes von einem Flächengebildevorrat zu einer ersten Position einer Maschine der tabakverarbeitenden Industrie oder einer Verpackung von stabförmigen Artikeln der tabakverarbeitenden Industrie. Eine entsprechende Einrichtung umfaßt eine Transportvorrichtung, die das Flächengebilde von dem Flächengebildevorrat zu der ersten Position transportiert. Ein entsprechendes Verfahren weist die folgenden Verfahrensschritte auf:
- Entnehmen des Flächengebildes von dem Flächengebildevorrat, und
- Transportieren des Flächengebildes zu der ersten Position, die insbesondere unter einem Kragen der Verpackung angeordnet ist.

Die Erfindung betrifft ferner die Verwendung einer Schneidvorrichtung in einer Verpackungsmaschine der tabakverarbeitenden Industrie.

In einer am selben Tage wie die vorliegende Patentanmeldung angemeldete Patentanmeldung der Anmelderin ist eine Vorrichtung zum Überführen eines Flächengebildes von einem Flächengebildevorrat zu einer ersten Position einer Maschine der tabakverarbeitenden Industrie oder einer Verpackung von stabförmigen Artikeln der tabakverarbeitenden Industrie mit einer Transportvorrichtung, die das Flächengebilde aus dem Flächengebildevorrat entnimmt und das Flächengebilde von einer Entnahmeposition in die erste Position überführt, bekannt, wobei die erste Position in einer leeren Aufnahmetasche wenigstens teilweise unter einem Verpackungsteil, insbesondere einem Kragen einer Verpackung von stabförmigen Artikeln der tabakverarbeitenden Industrie, angeordnet ist. Bei dieser Vorrichtung ist der Flächengebildevorrat ein Vorrat von zugeschnittenen Flächengebilden, die in einem Stapel in einem Magazin angeordnet sind, wobei das jeweils zu unterst liegende Flächengebilde durch die Transportvorrichtung von dem Stapel entnommen wird und in die erste Position überführt wird.

Bei derartigen Vorrichtungen ist es nötig, manuell oder mit sehr präzisen Maschinen Stapel von Flächengebilden in das Magazin einzuführen, wobei der Takt des Zuführens von Flächengebilden in Form von Stapeln bei Maschinen der tabakverarbeitenden Industrie relativ hoch ist. Da Maschinen der tabakverarbeitenden Industrie regelmäßig schneller werden, erhöht sich dieser Takt entsprechend.

Aus der genannten Patentanmeldung ist auch ein entsprechendes Verfahren bekannt, bei dem die folgenden Verfahrensschritte ausgeführt werden:
- Entnehmen des Flächengebildes von dem Flächengebildevorrat,
- Zuführen des Flächengebildes zu der Position unter einen Kragen einer Verpackung von Produkten der tabakverarbeitenden Industrie, wobei das Zuführen des Flächengebildes zu der Position in den Bereich des Kragens ohne Anheben des Kragens geschieht.

Demgegenüber ist es Aufgabe der vorliegenden Erfindung, ein Verfahren und eine Einrichtung zum Überführen eines Flächengebildes von einem Flächengebildevorrat zu einer ersten Position einer Maschine der tabakverarbeitenden Industrie oder einer Verpackung von stabförmigen Artikeln der tabakverarbeitenden Industrie derart auszubilden, daß relativ schnell und sicher und mit wenig Aufwand Flächengebilde zur Verfügung zu stellen, die entsprechend transportierbar sind. Hierbei sollen insbesondere die Flächengebilde eine definierbare oder vorgebbare Größe aufweisen, wobei insbesondere die Kanten der Flächengebilde möglichst sauber sein sollen und es nicht zu Verbiegungen an den Kanten kommen soll.

Gelöst wird diese Aufgabe durch die Verwendung einer Schneidvorrichtung in einer Verpackungsmaschine der tabakverarbeitenden Industrie zum Zuschneiden von Flächengebilden, die in eine Verpackung von stabförmigen Artikeln der tabakverarbeitenden Industrie eingebracht werden oder einbringbar sind. Durch die erfindungsgemäße Verwendung einer Schneidvorrichtung ist es möglich, zuverlässig und mit sehr sauberen Kanten Flächengebilde in hoher Stückzahl in kurzen Zeitintervallen zur Verfügung zu stellen. Vorzugsweise sind die Flächengebilde Coupons.

Unter Coupons werden im Rahmen dieser Erfindung insbesondere zweidimensionale Zuschnitte verstanden, die mit beispielsweise Werbeaufdrucken oder anderen Motiven versehen sind und in beispielsweise Zigarettenverpackungen eingebracht werden können und nach Öff-nen der Zigarettenverpackungen aus diesen entnommen wer-den können.

Die Erfindung wird ferner durch Weiterbildung einer Einrichtung zum Überführen eines Flächengebildes von einem Flächengebildevorrat zu einer ersten Position einer Maschine der tabakverarbeitenden Industrie oder einer Verpackung von stabförmigen Artikeln der tabakverarbeitenden Industrie, mit einer Transportvorrichtung, die das Flächengebilde von dem Flächengebildevorrat zu der ersten Position transportiert, gelöst, wobei der Flächengebildevorrat einen Endlosstreifen umfaßt und wobei eine Trennvorrichtung vorgesehen ist, die das Flächengebilde vom Endlosstreifen abtrennt.

Durch die erfindungsgemäße Einrichtung ist es möglich, in sehr hoher Taktzahl bzw. auch Stückzahl Flächengebilde von einem Flächengebildevorrat in die erste Position zu transportieren, wobei relativ wenig maschineller Aufwand betrieben werden muß.

Vorzugsweise ersetzt der Endlosstreifen und insbesondere eine Bobine als Flächengebildevorrat ein Magazin mit zugeschnittenen Flächengebilden, in dem die Flächengebilde in einem Stapel angeordnet sind. Durch diese vorzugsweise Ausgestaltung der erfindungsgemäßen Einrichtung wird das Magazin der genannten Patentanmeldung, die an dem selben Tag angemeldet wurde wie die vorliegende Patentanmeldung, durch einen anderen Flä-chengebildevorrat ersetzt, der ein Endlosstreifen ist, der vorzugsweise wenigstens teilweise auf einer Bobine angeordnet ist. Vorzugsweise ist auch eine zweite Bobine vorgesehen, um in an sich bekannter Weise einen Wechsel der Bobinen zu ermöglichen, so daß ohne Unterbrechung zugeschnittene Flächengebilde zuführbar sind. Vorzugsweise werden hierzu die Streifen, aus denen die Flächengebilde zugeschnitten werden, miteinander verbunden, wobei der verbundene Teil der jeweiligen Streifen der jeweiligen Bobinen vorzugsweise von den weiteren Verfahrensschritten ausgeschlossen werden. Hierzu ist insbesondere eine Transportvorrichtung vorgesehen, die diesen Teil der Streifen in einem Auffangbehälter auffängt.

Vorzugsweise ermöglicht die Trennvorrichtung eine Abtrennung des Endlosstreifens derart, daß eine Abtrennkante mit einer Stapelkante fluchtet. Durch diese Ausgestaltung der Erfindung ist ein Ersetzen bzw. Austauschen der jeweiligen Flächengebildevorräte ohne weitere Umbauten bei der Transportvorrichtung und damit der weiteren Verpackungsmaschine nötig. Bei dieser Ausgestaltung der Erfindung bedeutet das Fluchten insbesondere, daß die jeweiligen Kanten übereinstimmen, wobei natürlich entweder der Stapel mit seiner Stapelkante an diesem gedachten Ort anliegt oder die Abtrennkante des Endlosstreifens. Hierbei wird sich insbesondere im Verhältnis zu der Aus-führungsform gem. der genannten Anmeldung der Patentanmelderin der Ort der Stapelkanten gemerkt, um diesen in Übereinstimmung mit der Abtrennkante oder zum Fluchten mit der Abtrennkante zu bringen.

Vorzugsweise ist die Flucht mit der Vorderkante des Stapels ermöglicht. Ferner vorzugsweise ist die Trennvorrichtung eine Schneidvorrichtung, insbesondere mit einem ortsfesten Messer und einem bewegbaren Messer. Durch diese vorzugsweise Ausgestaltung der Trennvorrichtung ist eine besonders einfache und verläßliche Realisierung der Trennvorrichtung möglich.

Vorzugsweise ist eine Befestigungsvorrichtung vorgesehen, mittels der entweder die Trennvorrichtung und ggf. eine den Endlosstreifen der Trennvorrichtung zuführende Zuführvorrichtung oder das Magazin für den Stapel zugeschnittener Flächengebilde befestigbar ist. Durch diese vorzugsweise Ausgestaltung der erfindungsgemäßen Einrichtung ist eine besonders einfache Positionierung und/ oder Austauschbarkeit der Flächengebildevorräte möglich. Ferner wird hierdurch die Positionierung der Flächengebilde vorräte bzw. der Trennvorrichtung deutlich vereinfacht.

Vorzugsweise ist die Trennvorrichtung und/oder das Magazin auf wenigstens einer Schwenkeinrichtung angeordnet. Wenn vorzugsweise die Trennvorrichtung oder das Magazin auf einer Schwenkeinrichtung angeordnet ist, ist eine vereinfachte Befestigungsmöglichkeit gegeben, da so der Ort der Befestigung der Trennvorrichtung oder des Magazins in eine für die Bedienperson vereinfacht zugängliche Lage verschwenkt werden kann. Sofern vorzugsweise beide Vorrichtungen jeweils auf einer Schwenkeinrichtung angeordnet sind, ist es sehr leicht möglich, von einem Flächengebildevorrat zum nächsten überzugehen bzw. einen entsprechenden Wechsel vorzunehmen. Dieser Übergang bzw. das Austauschen der Flächengebildevorräte kann dann sehr schnell geschehen.

Die Erfindung wird ferner durch ein Verfahren zum überführen eines Flächengebildes von einem Flächengebildevorrat zu einer ersten Position einer Maschine der tabakverarbeitenden Industrie oder einer Verpackung von stabförmigen Artikeln der tabakverarbeitenden Industrie gelöst, das die folgenden Verfahrensschritte aufweist:
- Entnehmen des Flächengebildes von dem Flächengebildevorrat, und
- Transportieren des Flächengebildes zu der ersten Position, die insbesondere unter einem Kragen der Verpackung angeordnet ist, wobei vor dem Entnehmen des Flächengebildes von dem Flächengebildevorrat das Flächengebilde mittels eines Trennschnitts von dem Flächengebildevorrat getrennt wird.

Durch das erfindungsgemäße Verfahren ist es möglich, schnell und in hoher Taktzahl und ferner auf sichere Art und Weise Flächengebilde von einem Flächengebildevorrat zu der ersten Position zu überführen.

Vorzugsweise würde die Schnittkante mit einer Vorderkante eines Stapels von vorgeschnittenen Flächengebilden fluchten, sofern anstelle des Abschneidens des Flächengebildes das Flächengebilde von dem Stapel entnommen werden würde. Durch diese vorzugsweise Ausgestaltung des erfindungsgemäßen Verfahrens ist eine schnelle Austauschbarkeit möglich, ohne daß die weitere Verpackungsmaschine neu justiert werden müßte oder etwaige aufwendige Umbauarbeiten und Justagen vorgenommen werden müßten. Bei dieser vorzugsweisen Ausgestaltung des erfindungsgemäßen Verfahrens wird insbesondere das Magazin mit dem sich darin befindlichen Stapel von Flächengebilden ausgetauscht durch einen Endlosstreifen und eine Trennvorrichtung, wobei der Austausch besonders einfach dann möglich ist, wenn, wie bei der vorzugswei-sen Ausgestaltung des Verfahrens die Schnittkante mit einer Vorderkante des Stapels fluchtet.

Die Erfindung wird nachstehend ohne Beschränkung des allgemeinen Erfindungsgedankens anhand von Ausführungsbeispielen unter Bezugnahme auf die Zeichnungen beschrieben, auf die im übrigen bezüglich aller im Text nicht näher erläuterten erfindungsgemäßen Ein-zelheiten ausdrücklich verwiesen wird. Es zeigen:
- Fig. 1: eine schematische Seitenansicht einer Überführungseinrichtung gem. der o.g. weiteren Patentanmeldung der Patentanmelderin,
- Fig. 2: eine schematische Seitenansicht einer erfindungsgemäßen Ausführungsform, und
- Fig. 3: eine schematische Seitenansicht einer weiteren erfindungsgemäßen Ausführungsform.

In den folgenden Figuren werden gleiche Merkmale durch dieselben Bezugsziffern bezeichnet, so daß von einer erneuten Vorstellung abgesehen wird.

In Fig. 1 zeigt in schematischer Seitenansicht eine Einrichtung zum Überführen eines Flächengebildes von einem Flächengebildevorrat zu einer ersten Position einer Maschine der tabakverarbeitenden Industrie oder einer Verpackung von stabförmigen Artikeln der tabakverarbeitenden Industrie gem. einer Ausführungsform der o.g. am selben Tage angemeldeten weiteren Patentanmeldung der Patentanmelderin.

In dieser Ausführungsform sind Coupons 11 in einem Stapel 13 in einem Couponmagazin 10 angeordnet. Mittels Sauger 12 wird ein zuunterst liegender Coupon 11 aus dem Stapel 13 entnommen und mittels des verschwenk-baren Saugrads 16 transportiert. Das Saugrad 16 ist über einen Schwenkarm 14 verschwenkbar, wobei auch die Schwenkachse 15 in Fig. 1 dargestellt ist. Die Schwenk-richtung ist durch den Pfeil 23 dargestellt. Mittels des Saugrads 16 und des Schwenkarms 14 wird der Coupon 11 in eine Aufnahmetasche 18 eines Falttellers 17 einer Ver-pakkungsmaschine zum Verpacken von Produkten der tabakverarbeitenden Industrie überführt. Hierzu wird zunächst ein Coupon 11 von dem Stapel 13 entnommen. Die Vorderkante des Coupons 11 bzw. des Stapels 13 ist durch die Bezugsziffer 37 als Stapelvorderkante dargestellt. Hierzu wird mittels Saugern 12 an dem Coupon 11 gesaugt und dann der Schwenkarm in die Schwenkrichtung 23 verfahren. Hierdurch wird ein Coupon 11 freigegeben. Als nächstes wird die Saugwirkung des rechts angeordneten Saugers 12 beendet. Der links angeordnete Sauger 12 hält allerdings noch durch Saugwirkung den Coupon 11.

Das Saugrad 16 dreht sich in die Drehrichtung 22, die durch einen Pfeil dargestellt ist. Hierdurch kommt der Coupon 11 in den Wirkbereich der Bogenführung 26. An der Aufnahmetasche angekommen, wird der Coupon 11 in eine Führung 21 deren Ende 25 auch in Fig. 1 dargestellt ist, eingebracht. In der in Fig. 1 dargestellten Position wird die Saugleistung des Saugers 12 beendet und der Sauger 12 mittels eines Abstreifers 24 von dem Eingriff mit dem Coupon 11 befreit. An dieser Stelle übernimmt ein Mitnehmer oder eine Nase 20 den Weitertransport des Coupons 11 in die Aufnahmetasche 18 bzw. durch die Führung 21. Durch diese Art oder diese Ausgestaltung der Transportvorrichtung bzw. Überführungsvorrichtung gem. der o.g. Patentanmeldung wird der Coupon 11 unter einen Kragen 19 überführt. Der Coupon 11 kommt nach weiteren Verpackungsschritten dann zwischen dem Kragen 19 und einen in der Fig. 1 nicht dargestellten, in einem Umhüllungsmaterial eingeschlagenen Block zum liegen. Die weiteren Verfahrensschritte und die genaue Ausgestaltung dieser Vorrichtung ist in der genannten deutschen Patentanmeldung der Patentinhaberin, die am gleichen Tag wie die vorliegende Patentanmeldung angemeldet wurde, beschrieben. Auf diese Patentanmeldung wird voll umfänglich bezug genommen.

Fig. 2 zeigt eine Ausführungsform der vorliegenden Erfindung. In Fig. 2 sind die aus Fig. 1 entnehmbaren Merkmale nicht erneut mit Bezugsziffern versehen. Diese entsprechen sich. Anstelle des Magazins 10 aus der Fig. 1 ist ein Endlosstreifen 29 dargestellt, der von einer Bobine 34 abgerollt wird und über Rollen 28 in den Eingriffsbereich des Saugrades 16 überführt wird. Um eine gesicherte Überführung zu gewährleisten, ist eine Oberführung 32 und eine Unterführung 33 vorgesehen, in die der Endlosstreifen 29 eingebracht wird. Der Endlosstreifen 29 wird in Coupons 11 überführt, die durch Zuführen eines Schnitts quer zur Bewegungsrichtung des Endlosstreifens 29 mittels eines Obermessers 31 und eines Untermessers 30 an einer Schneidkante 38 ausgeführt wird. Vorzugsweise fluchtet die Schneidkante 38 mit der Stapelvorderkante 37 aus Fig. 1. Durch diese vorzugsweise Ausgestaltung der Erfindung ist es möglich, sehr schnell und zuverlässig Coupons 11 der Transportvorrichtung zur Verfügung zu stellen.

Die Oberführung 32 ist bis in den Bereich des links angeordneten Saugers ausgeführt, um einen Gegendruck beim Ankoppeln des Saugers 12 an den Coupon 11 zu gewährleisten. In diesem Ausführungsbeispiel ist vorzugsweise das Untermesser ortsfest und das Obermesser bewegbar ausgestaltet. Es ist aber auch möglich, daß das Obermesser ortsfest ist und das Untermesser bewegbar.

Fig. 3 zeigt eine weitere Ausführungsform der vorliegenden Erfindung, wobei eine Vorrichtung vorgesehen ist, mittels der Coupons von den weiteren Verpackungsschritten entfernbar sind oder ausgeschlossen werden können. Hierzu ist ein weiteres Saugrad 35 vorgesehen, das ein entsprechendes Coupon 11 in einen Auffangbehälter 36 überführen kann. Diese Weiterbildung der Erfindung wird insbesondere vorzugsweise dann verwendet, wenn eine Bobinenwechseleinrichtung Verwendung findet, mittels der Endlosstreifen von einer Bobine mit Endlosstreifen einer weiteren Bobine zusammengefügt werden, um einen schnellen, effektiven Bobinenwechsel zu gewährleisten und die weitere Verpackung bzw. das weitere Zuführen von Coupons zu ermöglichen. Der hierbei in an sich bekannter Weise hergestellte Verbindungsstreifen wird dann vorzugsweise aus dem weiteren Verpackungsprozeß durch das Saugrad 35 herausgenommen.

Vorzugsweise ist eine Überwachungsvorrichtung 39 vorgesehen, die die Güte der Coupons und insbesondere des Aufdrucks auf dem Coupon überwacht, um so fehlerhafte Coupons auch von den weiteren Verpackungsoperationen auszuschließen.

### Bezugszeichenliste

- 10: Couponmagazin
- 11: Coupon
- 12: Sauger
- 13: Stapel Coupons
- 14: Schwenkarm
- 15: Schwenkachse
- 16: Saugrad
- 17: Faltteller
- 18: Aufnahmetasche
- 19: Kragen
- 20: Mitnehmer
- 21: Führung
- 22: Drehrichtung
- 23: Schwenkrichtung
- 24: Abstreifer
- 25: Ende der Führung
- 26: Bogenführung
- 28: Rolle
- 29: Endlosstreifen
- 30: Untermesser
- 31: Obermesser
- 32: Oberführung
- 33: Unterführung
- 34: Bobine
- 35: Saugrad
- 36: Auffangbehälter
- 37: Stapelvorderkante
- 38: Schneidkante

## Patentansprüche

1. Verwendung einer Schneidvorrichtung (30, 31) in einer Verpackungsmaschine der tabakverarbeitenden Industrie zum Zuschneiden von Flächengebilden (11), die in eine Verpackung von stabförmigen Artikeln der tabakverarbeitenden Industrie eingebracht werden.

2. Verwendung einer Schneidvorrichtung (30, 31) nach Anspruch 1, **dadurch gekennzeichnet, daß** die Flächengebilde (11) Coupons sind.

3. Einrichtung zum Überführen eines Flächengebildes (11) von einem Flächengebildevorrat (29, 34) zu einer ersten Position einer Maschine der tabakverarbeitenden Industrie oder einer Verpackung von stabförmigen Artikeln der tabakverarbeitenden Industrie, mit einer Transportvorrichtung (14, 28), die das Flächengebilde (11) von dem Flächengebildevorrat (29, 34) zu der ersten Position transportiert, **dadurch gekennzeichnet, daß** der Flächengebildevorrat (29, 34) einen Endlosstreifen umfaßt, und daß eine Trennvorrichtung (30, 31) vorgesehen ist, die das Flächengebilde (11) vom Endlosstreifen (29) abtrennt.

4. Einrichtung nach Anspruch 3, **dadurch gekennzeichnet, daß** der Endlosstreifen (29), und insbesondere eine Bobine, (34) als Flächengebildevorrat (29, 34) ein Magazin mit zugeschnittenen Flächengebilden (11) ersetzt, in dem die Flächengebilde (11) insbesondere in einem Stapel angeordnet sind.

5. Einrichtung nach Anspruch 4, **dadurch gekennzeichnet, daß** die Trennvorrichtung (30, 31) eine Abtrennung des Endlosstreifens (29) derart ermöglicht, daß eine Abtrennkante (38) mit einer Stapelkante (37) fluchtet.

6. Einrichtung nach Anspruch 5, **dadurch gekennzeichnet, daß** die Flucht mit der Vorderkante (37) des Stapels (13) ermöglicht ist.

7. Einrichtung nach einem oder mehreren der Ansprüche 3 bis 6, **dadurch gekennzeichnet, daß** die Trennvorrichtung (30, 31) eine Schneidvorrichtung, insbesondere mit einem ortsfesten Messer (30) und einem bewegbaren Messer (31), ist.

8. Einrichtung nach einem oder mehreren der Ansprüche 3 bis 7, **dadurch gekennzeichnet, daß** eine Befestigungsvorrichtung vorgesehen ist, mittels der entweder die Trennvorrichtung (30, 31) und ggf. eine den Endlosstreifen (29) der Trennvorrichtung (30, 31) zuführende Zuführvorrichtung (28, 32, 33) oder das Magazin (10) für den Stapel (13) zugeschnittener Flächengebilde (11) befestigbar ist.

9. Einrichtung nach einem oder mehreren der Ansprüche 3 bis 7, **dadurch gekennzeichnet, daß** die Trennvorrichtung (30, 31) und/oder das Magazin (10) auf wenigstens einer Schwenkeinrichtung angeordnet sind.

10. Verfahren zum Überführen eines Flächengebildes (11) von einem Flächengebildevorrat (29, 34) zu einer ersten Position einer Maschine der tabakverarbeitenden Industrie oder einer Verpackung von stabförmigen Artikeln der tabakverarbeitenden Industrie, mit den folgenden Verfahrensschritten:
- Entnehmen des Flächengebildes (11) von dem Flächengebildevorrat (29, 34), und
- Transportieren des Flächengebildes (11) zu der ersten Position, die insbesondere unter einem Kragen (19) der Verpackung angeordnet ist,
**dadurch gekennzeichnet, daß** vor dem Entnehmen des Flächengebildes (11) von dem Flächengebildevorrat (29, 34) das Flächengebilde (11) mittels eines Trennschnitts von dem Flächengebildevorrat (29, 34) getrennt wird.

11. Verfahren nach Anspruch 10, **dadurch gekennzeichnet, daß** die Schnittkante mit einer Vorderkante (37) eines Stapels (13) von vorgeschnittenen Flächengebilden (11) fluchten würde, sofern anstelle des Abschneidens des Flächengebildes (11) das Flächengebilde (11) von dem Stapel (13) entnommen werden würde.
